# EUROPÄISCHE PATENTSCHRIFT

(11) **EP 0 391 025 B1**
(45) Veröffentlichungstag und Bekanntmachung des Hinweises auf die Patenterteilung: **21.09.1994**
(21) Anmeldenummer: 90101039.7
(22) Anmeldetag: 19.01.1990
(51) Int. Cl.: D21F 9/00

(54) **Doppelsiebformer**
Twin-wire former
Section de formage à double toile

(30) Priorität: 04.04.1989 DE 3910892
(43) Veröffentlichungstag der Anmeldung: 10.10.1990
(73) Patentinhaber: Voith Sulzer Papiermaschinen GmbH, 89509 Heidenheim (DE)
(72) Erfinder: Braun, Heinz, D-7980 Ravensburg (DE); Bubik, Alfred, Dr., D-7980 Ravensburg (DE); Holik, Herbert, D-7980 Ravensburg (DE); Kurtz, Rüdiger, Dr., D-7759 Immenstaad/B (DE); Steckenreuter, Heinz, D-7980 Ravensburg (DE); Stieb, Helmut, D-7981 Schlier-Oberankenreute (DE); Zenz, Jürgen, D-7982 Baienfurt (DE)

(56) Entgegenhaltungen:
- EP-A- 0 296 135
- WO-A-82/02910
- DE-A- 2 006 508
- DE-A- 2 051 444
- DE-A- 2 102 717
- DE-A- 2 826 158
- DE-A- 3 501 312

## Beschreibung

Die Erfindung bezieht sich auf einen Doppelsiebformer gemäß Oberbegriff des Anspruchs 1.

Ein derartiger Doppelsiebformer ist aus der DE-A-20 51 444 bekannt. Die dort verwendete Formierwalze befindet sich allerdings nicht im Bereich des aus dem Stoffauflauf ankommenden Suspensionsstrahles. Das nach oben abgeschleuderte Wasser wird in einer Wanne aufgefangen und abgebremst.

Einen weiteren Doppelsiebformer, jedoch mit Vorentwässerung, zeigt die DE-OS 31 23 132. Die vordere Formierwalze ist als offene Formierwalze oberhalb des Obersiebes angeordnet und schleudert Wasser schräg nach oben ab, ohne allerdings eine Treibwirkung für Nebenstrahlen hervorzurufen, die im Bereich der Entwässerungsleisten entstehen, da hier die Strahlen mit im wesentlichen gleicher Geschwindigkeit nahezu parallel verlaufen. Am Untersieb liegt in Bewegungsrichtung des Doppelsiebes hinter der Formierwalze eine weitere Formierwalze, der gegenüber ohne Anlage am Obersieb die Entwässerungsleisten angeordnet sind.

Andere Doppelsiebformer, die mit einer oben liegenden vorderen Formierwalze arbeiten und im Bereich des Obersiebes, auf diesem aufliegend Entwässerungsleisten aufweisen, arbeiten mit Saugkästen, die zwischen den Entwässerungsleisten angeordnet sind, um das Wasser seitlich aus der Vorrichtung abzuführen.

Der Erfindung liegt die Aufgabe zugrunde, einen Doppelsiebformer der eingangs genannten Art zu schaffen, bei dem durch einen einfacheren und kompakteren Aufbau eine schonendere und bessere Entwässerung derart innerhalb der Formierzone erzielbar ist, daß ohne eine negative Beeinflussung der Retention der Fasern der Formiervorgang verbessert und insbesondere vergleichmäßigt werden kann.

Diese Aufgabe wird erfindungsgemäß durch die im Kennzeichen des Anspruchs 1 genannten Merkmale gelöst.

Durch diese Lösung wird im Anschluß an die Formierwalze der dort abgeschleuderte Wasserstrahl störungsfrei und ohne Erfordernis eines Saugkastens entlang dem Wasserleitelement in den Endbereich der Formierzone abgeleitet. Dabei kann dieses Wasserleitelement in Anpassung an die Strömungsverhältnisse optimal, vorzugsweise relativ flach gekrümmt, d.h. angenähert dem Siebverlauf, ausgerichtet sein. Der abgeschleuderte Wasserstrahl hat eine Treibwirkung dahingehend, daß durch die optimale Ausrichtung und die optimale Führung der abgeschleuderte Wasserstrahl als Treibstrahl eine Mitnahmewirkung für die Nebenstrahlen im Bereich der Entwässerungsleisten ausübt. Dies gilt insbesondere dann, wenn im Bereich der Formierleisten für die Wasserabführung ein Energieverlust auftritt. Durch das Abschleudern des Wassers im Bereich der vorderen Formierwalze bei Eingabe einer nicht vorentwässerten Suspension, durch das sich unmittelbar anschließende stationäre Formierelement im Bereich des Untersiebes und die sich dann anschließende Entwässerung im Bereich der Formierleisten erfolgt eine optimal gestaffelte Entwässerung dadurch, daß die Druckimpulse auf die Suspension zwischen den Sieben mit zunehmender Formation gesteigert werden können.

Durch die Möglichkeit des Weglassens der Saugkästen ist eine dichtere Staffelung der Formierleisten möglich. Dies bedeutet eine höhere Frequenz der Suspension und dies eine gleichmäßigere Formation.

Die Formierung wird auch verbessert dadurch, daß die als Formierleisten wirkenden Entwässerungsleisten auf dem Obersieb aufliegen und insbesondere drückend aufliegen, so daß eine Ablenkung des Doppelsiebes erfolgt.

Wenn entsprechend einer vorteilhatten Weiterbildung die Formierleisten in der hinteren Hälfte und insbesondere im letzten Drittel der Formierzone angeordnet sind, wird vermieden, daß kurz hinter der Formierwalze der heftige Treibstrahl auf die Formierleisten trifft.

Von wesentlichem Vorteil für die Erfindung ist die Tatsache, daß die nicht vorentwässerte Suspension dem zusammenlaufenden Doppelsieb zugeführt wird und dann im Umschlingungsbereich des Doppelsiebs um die vordere Formierwalze entwässert und somit ein sehr heftiger Treibstrahl erzeugt wird.

Wenn die Auftragsrichtung der Suspension aus der Auftragsdüse in etwa die Richtung des abgeschleuderten Treibstrahls ist, dann wirkt sich der somit stärkere Treibstrahl vom Anfang an dahingehend aus, die insbesondere beim Anfahren schwachen Nebenstrahlen mitzunehmen. Dies bedeutet, daß stets das im Bereich der Formierleisten anfallende Wasser problemlos mitgerissen wird.

Der Winkel, mit dem das Doppelsieb die Formierwalze umschlingt, beträgt vorzugsweise 5^{o} bis 120^{o} und insbesondere ca. 20^{o}. Diese Umschlingung beeinflußt die Stärke des Treibstrahles. Die Treibstrahldicken können zwischen 2 bis 19 mm betragen, und zwar je nach der Bahngeschwindigkeit von 300 bis 2000 m/min. Dabei macht normalerweise der Treibstrahl ca. großer gleich 40 % der Menge aus, die allein im Obersieb entwässert wird.

Vorzugsweise sind zwei oder drei und insbesondere drei Formierleisten vorgesehen.

Die Formierleisten können in Richtung des Siebverlaufes geneigt ausgerichtet sein und nehmen dabei zum Sieb einen Winkel von 20 bis 90^{o} und insbesondere ca. 37^{o} ein. Dies beeinflußt den Übergang der Nebenstrahlen entlang der Formierleisten in den Haupt-Treibstrahl.

Vorzugsweise sind die Formierleisten in einem Abstand von weniger als 200 mm angeordnet, um so die beste Wirkung zu erzielen.

Das Wasserleitelement als Innenkontur einer Oberwanne kann ausgehend von der Formierwalze zunächst flach ansteigen, dann im wesentlichen horizontal und danach zum Ende der Formierzone wieder abfallend angeordnet sein, wobei dieses Leitelement im ganzen weitgehend flach gekrümmt ist, so daß die Wasserstrahlen durch Zentrifugalkraft als Filmströmung anliegen.

Neben einer schonenden Entwässerung wird insbesondere eine Verbesserung der Formation (Egoutteur-Effekt) erreicht, und zwar ohne die Retention, Nadellöcher und das L/Q-Verhältnis nachteilig zu beeinflussen.

Bei Siebgeschwindigkeiten unter 800 m/min. können zusätzlich Vakuumkästen vorgesehen sein.

Die Formierwalze kann zugleich auch als Saugwalze ausgebildet sein, damit der bei hohen Drehzahlen auftretende geringere Entwässerungsdruck des Außensiebes durch Vakuum kompensiert werden kann.

Die Begriffe "vorne" und "hinten" beziehen sich auf die Laufrichtung der Siebe und insbesondere des Doppelsiebs.

Weitere vorteilhaffe Ausgestaltungen ergeben sich aus den Unteransprüchen.

Die Erfindung wird nachfolgend anhand eines in den Zeichnungen rein schematisch dargestellten Ausführungsbeispiels näher erläutert. Es zeigt:
- Fig. 1: eine schematische Darstellung eines Doppelsiebformers als Teil einer Papierherstellungsmaschine und
- Fig. 2: eine Teilansicht von auf dem Obersieb drückend aufliegenden Formierleisten.

In Fig. 1 links ist schematisch eine Formierwalze 10 dargestellt, und zwar als sog. offene Formierwalze, in deren Umfangsfläche Kammern ausgebildet sind. Über diese Formierwalze wird ein Untersieb 12 einem Suspensions-Beschickungsspalt 14 zugeführt, der von dem um die Formierwalze 10 zugeführten Untersieb 12 und dem von einer Umlenkwalze 16 zugeführten Obersieb 18 gebildet wird, wobei beide Siebe an einer Stelle D zusammentreffen und von dort an ein Doppelsieb bilden. Diesem Beschickungsspalt 14 ist eine Suspensions-Beschickungsdüse 20 zugeordnet.

Das Doppelsieb umschlingt bei dem dargestellten Beispiel die Formierwalze 10 mit einem Winkel alpha, der zwischen 5^{o} und 120^{o}, im dargestellten Beispiel ca. 20^{o} beträgt. Das Doppelsieb läuft am rechten Ende in der Zeichnung um eine hintere Formierwalze 5. Diese Formierwalze 5 kann als Saugwalze, als Vollwalze ausgeführt sein und/oder in Umfangsrichtung gerillt sein. Das die Faserschicht tragende Untersieb 12 verläßt diese Formierwalze 5 an einer Stelle E, so daß zwischen den Stellen D und E die Formierzone gebildet wird. Unterhalb des Untersiebs 12 befinden sich im Bereich der Doppelführung von Untersieb 12 und Obersieb 18 bei diesem Ausführungsbeispiel zwei Formationsschuhe 22 und 22' mit Vakuumkästen. Diese Formationsschuhe liegen mit im Abstand zueinander angeordneten Stegen 24 am Untersieb an.

Normalerweise bewegt sich das Sieb mit einer hohen Geschwindigkeit. Da die von der Düse 20 aufgegebene Suspension neben Fasern und einem Füllstoff bis zu 99 % Wasser enthält, erfolgt im Umschlingungsbereich alpha eine heftige Entwässerung dahingehend, daß ein Treibstrahl A erzeugt wird. Dieser Treibstrahl A wird nahezu tangential zur Formierwalze abgeschleudert. Da die Formierwalze als mit Umfangskammern ausgebildete offene Formierwalze ausgebildet ist, wird auch ein Wasserstrahl A' in Umfangsrichtung ausgebildet, um gleichzeitig einen Teil Wasser aus der Suspension nach unten abzuleiten.

Die Größe der Umschlingung der Formierwalze beeinflußt wesentlich die Kraft und die Wassermenge des Treibstrahls A, wobei Treibstrahldicken von 2 bis 19 mm erzeugt werden können, je nach der Bahngeschwindigkeit von 300 bis 2000 m/min.. Der Treibstrahl macht dabei ca.- 40 % der Menge aus, die allein im Obersieb entwässert wird.

Geleitet wird der Treibstrahl A als Hauptstrahl durch ein hier aus zwei Sektionen bestehendes Leitelement 25 und 25', welches die gesamte Formierzone erfaßt, indem der Abstand ausgehend von der Formierwalze 10 zum Doppelsieb in Richtung zum Punkt E zunimmt. Das heißt in diesem Ausführungsbeispiel, bei dem auch das Doppelsieb in der Formierzone leicht ansteigend verläuft, verläuft auch das Leitelement zunächst ansteigend und dann gegen Ende wieder abfallend, wobei auch ein im wesenltichen horizontaler Abschnitt vorgesehen werden kann. Aus der Zeichnung ist ersichtlich, daß der Krümmungsverlauf des Leitelementes relativ flach ist.

Die Sektion 25' des Leitelementes ist über eine Stange 31 um eine Lagerachse 33 nach oben schwenkbar, um für Reinigungszwecke den Bereich zugänglich zu machen, in dem sich die Formierleisten befinden.

Bei der Darstellung in Fig. 1 befinden sich in der zweiten Hälfte der Formierzone, ausgehend etwa von der Mitte, vorzugsweise aber im letzten Drittel, drei Formierleisten 26,26' und 26'', wobei auch gegebenenfalls nur zwei oder mehr Leisten vorgesehen sein können. Diese Leisten liegen mit ihrem unteren Ende, vorzugsweise außerhalb der Stege 24, auf dem Obersieb und somit auf dem Doppelsieb an. An die Formierleisten schließen sich Führungsflächen 27,27',27'' an, die im dargestellten Winkel zum Sieb angeordnet sind. Dieser Winkel liegt im Bereich von 20 bis 90^{o}, vorzugsweise aber im Bereich von 37^{o}.

Der Treibstrahl weist soviel kinetische Energie auf, daß die Nebenstrahlen B, C und C' im Bereich der Formierleisten 26, 26'und 26'' miterfaßt und anschließend in eine Umlenkwanne 30 geführt werden.

Dadurch, daß die Formierleisten relativ weit zurückversetzt von der Formierwalze, beispielsweise ab dem Ende des ersten Drittes der Formierzone D-E angeordnet sind, kann der Treibstrahl nicht unmittelbar auf die Leisten prallen, was zu einer Beruhigung der Strömungsverhältnisse und somit zu einer schonenderen und intensiveren Entwässerung insbesondere im Bereich der Leisten führt.

Wenn die Anzahl der Formierleisten gleich oder größer als 2 ist und der Abstand kleiner als 200 mm, so kann eine sehr gute Wirkung sowohl hinsichtlich der Entwässerung als auch hinsichtlich der Formierung des Fasergefüges erzielt werden. Die Abführung des durch das Obersieb abgeführten Wassers erfolgt an einer Stelle, wo dies weniger störend ist und auch mehr Platz zur Verfügung steht.

Vorzugsweise liegen zur Verbesserung der Formierung des Fasergefüges und der Füllstoffe die Formierleisten B, C und C' auf dem Obersieb auf und werden dabei so auf die Oberfläche gedrückt, daß eine Ablenkung des Doppelsiebes erfolgt, und zwar entweder dicht beim Formierschuh oder zwischen den Stegen 24 der Formierschuhe 22, 22'. Die Ablenkung beträgt bis zu 10 mm, vorzugsweise 4 mm. Hierzu wird auf Fig. 2 verwiesen.

Infolge der Umlenkung des Wassers an den Formierleisten entstehen Geschwindigkeitsverluste, so daß sich eine Geschwindigkeitsdifferenz gemäß Betrag und Richtung zwischen dem Hauptstrahl A und der Nebenstrahlen B, C und C' ergibt. Der dadurch erzeugte Sog unterstützt die Entwässerung, ohne daß bei Siebgeschwindigkeiten über ca. 800 m/min. ein aufwendiges Vakuum angebracht werden müßte. Im Grunde genommen wird somit die kinetische Energie des Hauptstrahles A ausgenutzt, soweit sich eine Geschwindigkeitsdifferenz zwischen diesen und den Nebenstrahlen ergibt.

Es ist wesentlich zu beachten, daß im Formationsbereich der Papiermaschine gestaffelte Einwirkungen auf die Bahn angestrebt werden, derart, daß mit zunehmender Entwässerung die Größe der Druckimpulse zunimmt.

## Patentansprüche

1. Doppelsiebformer mit
- einem Obersieb (18) und einem Untersieb (12),
- einer vor der Stelle, an der Obersieb (18) und Untersieb (12) zum Doppelsieb zusammenlaufen, angeordneten Suspensionseintragssdüse (20) (für nicht vorentwässerte Suspension),
- einer unterhalb des Untersiebs (12) angeordneten, insbesondere offenen, Formierwalze (10),
- einer Teilumschlingung der Formierwalze (10) durch das Doppelsieb,
- einem im Bereich der Formierwalze (10) oberhalb des Obersiebs (18) angeordneten Wasserleitelement (25; 25'),
- mindestens einem am Untersieb (12) anliegenden Formierelement (22; 22'), das als stationäres Formierelement eine flachere Krümmung aufweist als die Formierwalze (10) und
- mindestens einer oberhalb des Obersiebes (18) in Bewegungsrichtung des Doppelsiebes hinter der Formierwalze angeordneten Entwässerungsleiste (26; 26'; 26''),
dadurch gekennzeichnet, daß
- sich die Formierwalze (10) am Anfang der Formierzone (D-E) befindet und das Wasserleitelement (25; 25') in etwa vom Anfang der Formierzone (D-E) ausgeht,
- das mindestens eine am Untersieb (12) anliegende Formierelement (22; 22') in Bewegungsrichtung des Doppelsiebes hinter der Formierwalze (10) angeordnet ist,
- die Entwässerungsleisten (26; 26'; 26'') formierwirksame Formierleisten sind und als solche drückend auf dem Obersieb (18) aufliegen und
- sich an die Formierleisten (26; 26', 26'') Führungsflächen (27; 27'; 27'') anschließen, die im Abstand vor dem Wasserleitelement (25, 25') enden.

2. Doppelsiebformer nach Anspruch 1, dadurch gekennzeichnet, daß das stationäre Formierelement (22; 22') in an sich bekannter Weise als Formierschuh mit quer zum Siebverlauf angeordneten, beabstandeten Stegen (24; 24') ausgebildet ist.

3. Doppelsiebformer nach Anspruch 2, dadurch gekennzeichnet, daß die Formierleisten (26; 26'; 26'') derart drückend auf dem Doppelsieb (12,18) aufliegen, daß dieses eine Ablenkung erfährt.

4. Doppelsiebformer nach den Ansprüchen 1 und 2, dadurch gekennzeichnet, daß die Formierleisten (26; 26'; 26'') zwischen den Stegen (24; 24') des Formierschuhs auf dem Obersieb aufliegen.

5. Doppelsiebformer nach Anspruch 4, dadurch gekennzeichnet, daß die Umschlingung der Formierwalze (10) durch das Doppelsieb (12,18) zu einer Vertikalen durch die Achse der Formierwalze (10) in der vorderen Hälfte der Formierwalze (10) vorgesehen ist.

6. Doppelsiebformer nach einem der Ansprüche 1 bis 5, dadurch gekennzeichnet, daß am Ende der Formierzone (D-E) eine hintere Formierwalze (5) angeordnet ist, die ebenfalls unterhalb des Untersiebs (12) sich befindet.

7. Doppelsiebformer nach einem der Ansprüche 1 bis 6, dadurch gekennzeichnet, daß die Ablenkung des Doppelsiebs aufgrund der drückenden Auflage der Formierleisten (26; 26'; 26'') bis zu 10 mm und insbesondere 4 mm beträgt.

8. Doppelsiebformer nach einem der Ansprüche 1 bis 7, dadurch gekennzeichnet, daß die Lage des Ablaufpunktes (D) des Doppelsiebes (12, 18) von der vorderen Formierwalze (10) im oberen, vorderen Quadranten liegt, und zwar vorzugsweise in der Winkelsektion zwischen 310^{o} und 360^{o}.

9. Doppelsiebformer nach einem der Ansprüche 1 bis 8, dadurch gekennzeichnet, daß die Formierleisten (26; 26'; 26'') in den beiden letzten Dritteln und insbesondere im letzten Drittel der Formierzone (D-E) angeordnet sind.

10. Doppelsiebformer nach einem der Ansprüche 1 bis 9, dadurch gekennzeichnet, daß das Doppelsieb (12, 18) die Formierwalze (10) mit einem Winkel (alpha) von 5^{o} bis 120^{o} und insbesondere ca. 20^{o} umschlingt.

11. Doppelsiebformer nach einem der Ansprüche 1 bis 10, dadurch gekennzeichnet, daß zwei oder drei Formierleisten (26; 26'; 26'') vorgesehen sind.

12. Doppelsiebformer nach Anspruch 1, dadurch gekennzeichnet, daß die Führungsflächen (27; 27'; 27'') in Richtung des Siebverlaufs geneigt angeordnet sind und dabei einen Winkel von 20 bis 90^{o} und insbesondere ca. 37^{o} zum Sieb einnehmen.

13. Doppelsiebformer nach einem der Ansprüche 1 bis 12, dadurch gekennzeichnet, daß die Formierleisten (26; 26'; 26'') entlang dem Doppelsieb in einem Abstand von weniger als 200 mm angeordnet sind.

14. Doppelsiebformer nach einem der Ansprüche 1 bis 13, dadurch gekennzeichnet, daß das Wasserleitelement (25; 25') zunächst flach ansteigend, und dann im wesentlichen horizontal und dann wieder abfallend angeordnet ist.

15. Doppelsiebformer nach einem der Ansprüche 1 bis 14, dadurch gekennzeichnet, daß das Wasserleitelement (25; 25') aus mehreren Sektionen besteht, die zur Änderung des Gesamtverlaufes der Leitfläche ortsveränderbar sind.

16. Doppelsiebformer nach einem der Ansprüche 1 bis 14, dadurch gekennzeichnet, daß ein Abschnitt des Wasserleitelementes (25; 25'), welches die Formierleisten (26; 26'; 26'') überdeckt, wegschwenkbar ist.

17. Doppelsiebformer nach einem der Ansprüche 1 bis 16, dadurch gekennzeichnet, daß die Formierwalze (10) als Saugwalze ausgebildet ist.

## Claims

1. Twin-wire former with
- a top wire (18) and a bottom wire (12),
- a suspension feed nozzle (20) (for suspension which has not been subjected to preliminary dewatering) which is arranged before the point at which the top wire (18) and the bottom wire (12) meet to form a twin wire,
- a forming roll (10) which is arranged below the bottom wire (12) and is in particular open,
- the twin wire winding partly around the forming roll (10),
- a water guide element (25; 25') which is arranged above the top wire (18) in the area of the forming roll (10),
- at least one forming element (22; 22') which bears against the bottom wire (12) and, as a stationary forming element, has a flatter curvature than the forming roll (10) and
- at least one dewatering bar (26; 26'; 26'') arranged above the top wire (18) after the forming roll in the direction of movement of the twin wire,
characterised in that
- the forming roll (10) is disposed at the beginning of the forming zone (D-E) and the water guide element (25; 25') extends approximately from the beginning of the forming zone (D-E),
- the forming element (22; 22'), of which there is at least one, bearing against the bottom wire (12) is arranged after the forming roll (10) in the direction of movement of the twin wire,
- the dewatering bars (26; 26'; 26'') are forming bars having a forming action and, as such, lie heavily on the top wire (18) and
- guiding surfaces (27; 27'; 27'') adjoin the forming bars (26; 26'; 26'') and end at a distance before the water guide element (25; 25').

2. Twin-wire former according to claim 1, characterised in that the stationary forming element (22; 22') is formed in a manner which is known per se as a forming shoe with spaced crosspieces (24; 24') which are arranged transversely to the wire path.

3. Twin-wire former according to claim 2, characterised in that the forming bars (26; 26'; 26'') lie heavily on the twin wire (12, 18) such that this is deflected.

4. Twin-wire former according to claims 1 and 2, characterized in that the forming bars (26; 26'; 26'') lie on the top wire between the crosspieces (24; 24') of the forming shoe.

5. Twin-wire former according to claim 4, characterised in that the twin wire (12, 18) winds around the forming roll (10) at a vertical line through the axis of the forming roll (10) in the front half of the forming roll (10).

6. Twin-wire former according to one of claims 1 to 5, characterised in that a rear forming roll (5) is arranged at the end of the forming zone (D-E), which roll is also disposed below the bottom wire (12).

7. Twin-wire former according to one of claims 1 to 6, characterized in that the twin wire is deflected due to the pressure exerted by the forming bars (26, 26'; 26'') by up to 10 mm, in particular 4 mm.

8. Twin-wire former according to one of claims 1 to 7, characterized in that the running-off point (D) of the twin wire (12, 18) from the front forming roll (10) lies in the top, front quadrant, preferably in the angular section between 310° and 360°.

9. Twin-wire former according to one of claims 1 to 8, characterized in that the forming bars (26; 26'; 26'') are arranged in the last two thirds, in particular in the last third of the forming zone (D-E).

10. Twin-wire former according to one of claims 1 to 9, characterised in that the twin wire (12, 18) winds around the forming roll (10) at an angle (alpha) of 5° to 120°, in particular approximately 20°.

11. Twin-wire former according to one of claims 1 to 10, characterised in that two or three forming bars (26; 26'; 26'') are provided.

12. Twin-wire former according to claim 1, characterised in that the guiding surfaces (27; 27'; 27'') are inclined in the direction of the wire path, forming an angle of 20 to 90°, in particular approximately 37°, with the wire.

13. Twin-wire former according to one of claims 1 to 12, characterised in that the forming bars (26; 26'; 26'') are arranged along the twin wire at spacings of less than 200 mm.

14. Twin-wire former according to one of claims 1 to 13, characterised in that the water guide element (25; 25') is arranged such that it firstly rises at a small angle, then extends essentially horizontally and afterwards slopes down again.

15. Twin-wire former according to one of claims 1 to 14, characterised in that the water guide element (25; 25') consists of a plurality of sections which can be moved to alter the overall path of the guide surface.

16. Twin-wire former according to one of claims 1 to 14, characterised in that a section of the water guide element (25; 25') which covers the forming bars (26, 26', 26'') can be swung away.

17. Twin-wire former according to one of claims 1 to 16, characterised in that the forming roll (10) is formed as a suction roll.

## Revendications

1. Formeur à toile double avec :
- une toile supérieure (18) et une toile inférieure (12),
- une buse d'apport de suspension (20) disposée en avant de l'endroit où la toile supérieure (18) et la toile inférieure (12) se joignent en formant la toile double (pour une suspension non préalablement égouttée),
- un cylindre formeur (10), en particulier ouvert, disposé sous la toile inférieure (12),
- un enroulement partiel des deux toiles autour du cylindre formeur (10),
- un élément guide d'eau (25; 25') disposé dans la zone du cylindre formeur (10) au-dessus de la toile supérieure (18),
- au moins un élément de formage (22; 22') reposant contre la toile inférieure (12), présentant, en tant qu'élément stationnaire de formage, une courbure plus plate que le cylindre formeur (10), et
- au moins une latte de déshydratation (26; 26'; 26'') disposée au-dessus de la toile supérieure (18), en arrière du cylindre formeur dans le sens du mouvement de la toile double,
**caractérisé** en ce que :
- le cylindre formeur (10) se trouve au commencement de la zone de formage (D-E) et l'élément guide d'eau (25; 25') part à peu près du commencement de la zone de formage (D-E),
- au moins un élément de formage (22; 22') reposant contre la toile inférieure (12) est disposé derrière le cylindre formeur (10), dans le sens de mouvement de la toile double,
- les lattes de déshydratation (26; 26'; 26'') sont des lattes à action de formage et en tant que telles reposent sur la toile supérieure (18) en exerçant une pression sur elle, et
- des surfaces de guidage (27; 27'; 27'') se raccordent aux lattes de formage (26; 26'; 26'') en se terminant à distance de l'élément guide d'eau (25; 25').

2. Formeur à toile double selon la revendication 1, caractérisé en ce que l'élément stationnaire de formage (22; 22') est, de manière connue en soi, sous la forme d'un patin de formage avec des barres (24; 24') disposées transversalement au sens du mouvement des toiles et espacées entre elles.

3. Formeur à toile double selon la revendication 2, caractérisé en ce que les lattes de formage (26; 26'; 26'') reposent sur la toile double (12, 18) avec une pression telle que cette toile subit une déviation.

4. Formeur à toile double selon les revendications 1 et 2, caractérisé en ce que les lattes de formage (26; 26'; 26'') reposent sur la toile supérieure entre les barres (24; 24') du patin de formage.

5. Formeur à toile double selon la revendication 4, caractérisé en ce que l'enroulement de la toile double (12, 18) autour du cylindre formeur (10) est prévu, par rapport à une verticale passant par l'axe du cylindre formeur (10), dans la moitié antérieure du cylindre formeur (10).

6. Formeur à toile double selon une des revendications 1 à 5, caractérisé en ce qu'à l'extrémité de la zone de formage (D-E) est disposé un cylindre formeur postérieur (5) qui se trouve également sous la toile inférieure (12).

7. Formeur à toile double selon une des revendications 1 à 6, caractérisé en ce que la déviation de la toile double par suite de l'appui à pression des lattes de formage (26; 26'; 26'') va jusqu'à 10 mm et est, en particulier, de 4 mm.

8. Formeur à toile double selon une des revendications 1 à 7, caractérisé en ce que la position du point (D) de départ de la toile double (12, 18) à partir du cylindre formeur antérieur (10) se trouve dans le quadrant supérieur antérieur, et de préférence dans la section angulaire entre 310° et 360°.

9. Formeur à toile double selon une des revendications 1 à 8, caractérisé en ce que les lattes de formage (26; 26'; 26'') sont disposées dans les deux derniers tiers, et en particulier dans le dernier tiers de la zone de formage (D-E).

10. Formeur à toile double selon une des revendications 1 à 9, caractérisé en ce que la toile double (12, 18) entoure le cylindre formeur (10) sous un angle (alpha) de 5° à 120° et en particulier d'environ 20°.

11. Formeur à toile double selon une des revendications 1 à 10, caractérisé en ce que sont prévues deux ou trois lattes de formage (26; 26'; 26'').

12. Formeur à toile double selon la revendication 1, caractérisé en ce que les surfaces de guidage (27; 27'; 27'') sont disposées inclinées dans le sens de passage des toiles en formant par rapport aux toiles un angle de 20 à 90° et, en particulier, un angle d'environ 37°.

13. Formeur à toile double selon une des revendications 1 à 12, caractérisé en ce que les lattes de formage (26; 26'; 26'') sont disposées le long de la toile double à un espacement entre elles inférieur à 200 mm.

14. Formeur à toile double selon une des revendications 1 à 13, caractérisé en ce que l'élément de guide d'eau (25; 26') est disposé tout d'abord ascendant à plat, et est ensuite pratiquement horizontal et ensuite redescendant.

15. Formeur à toile double selon une des revendications 1 à 14, caractérisé en ce que l'élément guide d'eau (25; 25') se compose de plusieurs sections dont les emplacements peuvent être modifiés pour faire varier la disposition d'ensemble des surfaces de guidage.

16. Formeur à toile double selon une des revendications 1 à 14, caractérisé en ce qu'une section de l'élément guide d'eau (25; 25') qui recouvre les lattes de formage (26; 26'; 26'') peut être écartée en pivotant.

17. Formeur à toile double selon une des revendications 1 à 16, caractérisé en ce que le cylindre formeur (10) est sous la forme d'un cylindre à aspiration.
